# EUROPÄISCHE PATENTSCHRIFT

(11) **EP 0 286 574 B1**
(45) Veröffentlichungstag und Bekanntmachung des Hinweises auf die Patenterteilung: **16.05.1990**
(21) Anmeldenummer: 88730026.7
(22) Anmeldetag: 05.02.1988
(51) Int. Cl.: E05B 65/52

(54) **Kastenschloss**
Lock for a box
Serrure pour caisse

(30) Priorität: 06.02.1987 DE 8702013 U
(43) Veröffentlichungstag der Anmeldung: 12.10.1988
(73) Patentinhaber: IKON AKTIENGESELLSCHAFT Präzisionstechnik, D-14167 Berlin (DE)
(72) Erfinder: Rieger, Florian, D-1000 Berlin 41 (DE); Rininsland, Rolf, D-1000 Berlin 37 (DE)

(56) Entgegenhaltungen:
- AT-B- 340 269
- DE-A- 2 317 904
- DE-A- 2 538 743

## Beschreibung

Die Erfindung betrifft ein Kastenschloß mit veränderbarem Dornmaß gemäß dem Oberbegriff des Anspruches 1.

Bei Kastenschlössern ist es bekannt, diese so auszubilden, daß ein fest eingestelltes Dornmaß bspw. von 60 mm vorgesehen ist, aber es gibt auch Ausführungen, bei denen das Dornmaß veränderbar ist bspw. von 55-85 mm. Um dies zu erreichen, muß das Antriebselement, das mit dem Außenzylinder zusammenwirkt, im Schloß selbst versetzt werden, und dies bedingt eine Ummontierung der entsprechenden, das Antriebselement aufnehmenden Halteelemente bspw. einer Einlegplatte, die mit dem Schloßdeckel verbunden ist (vgl. z.B. DE-A 2 538 743). Da die Einstellung des Dornmaßes üblicherweise vor Einbau des Schlosses vorgenommen wird, ist man bemüht, die Einstellbarkeit so einfach wie möglich auszubilden, damit dies in kurzer Zeit eine Anpassung an das gewünschte Dornmaß erlaubt. In der Praxis hat sich aber gezeigt, daß die bisherigen Ausführungen durch entsprechendes Umlegen der Einlegplatte, das Neubefestigen und der Anbringung der einzelnen Teile, so auch des Antriebselementes, doch mit einem erheblichen Zeitaufwand vebunden ist.

Es ist daher die Aufgabe der Erfindung, ein Kastenschloß zu schaffen mit veränderbarem Dornmaß, wobei die Änderung des Dornmaßes schnell und einfach durchgeführt werden kann.

Gelöst wird diese Aufgabe gemäß dem kennzeichnenden Teil von Anspruch 1 dadurch, daß die Einlegplatte zwei spiegelsymmetrisch angeordnete Ausnehmungen zur Aufnahme des Antriebselementes aufweist und um 180_{°} dreh- und auf dem Schloßdeckel fixierbar ist. Wesentlich ist, daß die beiden Fixpunkte in bezug auf die Ausnehmungen so angeordnet sind, daß der Mittelpunkt der Verbindungslinie der Fixpunkte auf der Symmetrielinie der Ausnehmungen liegt, und zwar in einem Abstand von dem Schnittpunkt der Mittellinie der Ausnehmungen mit der Symmetrielinie, der halb so groß ist wie die gewünschte Dornmaßänderung. Mit anderen Worten bedeutet das, daß eine Dornmaßänderung von 60 auf 70 mm bzw. umgekehrt dann möglich ist, wenn dieser Abstand 5 mm, also die Hälfte der Dornmaßänderung beträgt.

Mittels der erfindungsgemäß ausgebildeten Einlegplatte wird erreicht, daß diese lediglich um 180_{°} gedreht werden muß und dann bereits den Einbau des Antriebselementes mit verändertem Dornmaß ermöglicht.

Die Erfindung soll anhand der Zeichnungen erläutert werden, wobei die Figur 1 eine Einsicht von oben in das Kastenschloß mit schematisch angedeuteter Einlegplatte und Figur 2 eine Seitenansicht, teilweise im Schnitt, zeigt.

Auf dem Schloßdeckel 4 sind zwei Fixpunkte 5 vorgesehen, wobei diese im gezeigten Beispiel auf einer Verbindungslinie liegen, die die Verbindungslinie der Ausnehmung 6 für das Antriebselement 2 unter einem von 90_{°} abweichenden Winkel schneidet. Diese Ausnehmungen 6 sind spiegelsymmetrisch angeordnet zur Symmetrieebene, die nachfolgend als Symmetrielinie 7 bezeichnet wird. Wie aus der Figur 1 ersichtlich, schneidet die Verbindungslinie 8 der Fixpunkte 5 die Symmetrielinie 7 in einem Abstand X von dem Schnittpunkt der auf der Symmetrielinie 7 senkrecht stehenden Mittellinie 10 der Ausnehmungen 6 mit der Symmetrielinie 7. Wesentlich für die erfindungsgemäße Lösung ist dieser Abstand X.

Es ist ohne weiteres einzusehen, daß die Anordnung der Fixpunkte selbst nicht so sein muß, wie im gezeigten Beispiel, sondern diese können bspw. auch durchaus auf der Symmertrielinie 7 liegen oder auch spiegelsymmetrisch zu dieser Symmetrielinie 7, vorausgesetzt der Mittelpunkt 9 der Verbindungslinie 8 dieser Fixpunkte liegt auf der Symmetrielinie 7 und in einem Abstand X von dem Schnittpunkt der Mittellinie 10 der Ausnehmungen 6 mit der Symmetrielinie 7, der halb so groß ist wie die gewünschte Dommaßänderung. Wie aus der Zeichnung ersichtlich, ist das Antriebselement 2 mittels einer Sicherungsscheibe 1 mit der Einlegplatte 3 verbunden. Die Änderung des Dornmaßes von bspw. 60 auf 70 mm erfolgt nun einfach dadurch, daß diese Sicherungsscheibe entfernt, das Antriebselement herausgezogen wird und ein Drehen der Einlegplatte 3 um 180_{°} erfolgt, so daß diese Platte dann wieder in die Raststellung bedingt durch die Fixpunkte 5 gelangt. Drehpunkt ist quasi hierbei der Mittelpunkt 9. Nach dieser Drehung um 180° liegt eine Anordnung vor, die in der Figur 1 angedeutet ist, d.h. nach Einsetzen des Antriebselementes und Sichern durch die Sicherungsscheibe 1 hat sich das Dornmaß von 60 auf 70 mm geändert.

Die Figur 2 zeigt teilweise im Schnitt die Anordnung der Einlegplatte im Schloßdeckel, wobei zur Vervollständigung der Darstellung hier noch der Drehknauf 11 gezeigt ist, der mit dem Antriebselement 2 zusammenwirkt.

## Patentansprüche

Kastenschloß mit veränderbarem Dornmaß, wobei das jeweilige Dornmaß durch die Anordnung des vom Zylinder oder Knauf bewegten Antriebselementes (2) in oder an einer Einlegplatte (3) bestimmt wird, dadurch gekennzeichnet, daß die Einlegeplatte (3) zwei hinsichtlich der Schloßsymmetrieebene (7) spielgelsymmetrisch angeordnete Ausnehmungen (6) zur Aufnahme des Antriebselementes (2) aufweist und um 180_{°} dreh- und auf dem Schloßdeckel (4) fixierbar ist, wobei die beiden Fixpunkte (5) des Schloßdeckels (4) in bezug auf die Ausnehmungen (6) so angeordnet sind, daß - in der Schloßdraufsicht gesehen - der Mittelpunkt (9) der Verbindungslinie (8) der beiden Fixpunkte (5) auf der Symmetrielinie (7) der Ausnehmungen (6) liegt, und zwar in einem Abstand (x) von dem Schnittpunkt der Mittellinie (10) der Ausnehmungen (6) mit der Symmetrielinie (7), der halb so groß ist wie die gewünschte Dornmaßänderung.

## Claims

Box lock with a tongue of adjustable dimension, in which the particular dimension of the tongue is determined by the disposition of the drive element (2) moved by the cylinder or knob in or on an insert plate (3), characterised in that the insert plate (3) has two recesses (6) arranged in mirror symmetry with respect to the plane of symmetry (7) of the lock, for receiving the drive element (2), and is capable of being rotated through 180_{°} and fixed on the lock cover (4), the two fixing points (5) of the lock cover (4) being arranged relative to the recesses (6) in such a way that, in plan view of the lock, the centre (9) of the line (8) connecting the two fixing points (5) is located on the line of symmetry (7) of the recesses (6), at a spacing (x) from the point of intersection of the centre line (10) of the recesses (6) with the line of symmetry (7), which is half the size of the desired change in dimension of the tongue.

## Revendications

1. Serrure pour caisse à dimension de broche variable, chaque dimension de broche étant déterminée par l'agencement de l'élément d'entraînement (2), qui est déplacé par un cylindre ou une tête, dans ou sur une plaque d'insertion (3), caractérisé en ce que la plaque d'insertion (3) présente deux évidements (6), qui sont agencés de manière réfléchie par rapport au plan de symétrie (7) de la serrure, pour recevoir l'élément d'entraînement (2) et en ce qu'elle peut pivoter de 180° et être fixée sur le couvercle (4) de la serrure, les deux points fixes (5) du couvercle (4) de la serrure étant agencés par rapport aux évidements (6), de façon que, suivant la vue en plan de la serrure, le centre (9) de la ligne de liaison (8) des deux points fixes (5) soit situé sur la ligne de symérie (7) des évidements (6), et cela à une certaine distance (x) du point d'intersection de la ligne médiane (10) des évidements (6) et de la ligne de symérie (7), cette distance étant de la moitié de la grandeur de la variation désirée de la dimension de broche.
